# EUROPÄISCHE PATENTSCHRIFT

(11) **EP 2 690 238 B1**
(45) Veröffentlichungstag und Bekanntmachung des Hinweises auf die Patenterteilung: **12.12.2018**
(21) Anmeldenummer: 13177651.0
(22) Anmeldetag: 23.07.2013
(51) Int. Cl.: E05B 77/04, E05B 15/04, E05B 81/14, E05B 81/16, E05B 81/82, E05B 81/86

(54) **KRAFTFAHRZEUGSCHLOSS**
MOTOR VEHICLE LOCK
SERRURE DE VÉHICULE AUTOMOBILE

(30) Priorität: 24.07.2012 DE 102012014596
(43) Veröffentlichungstag der Anmeldung: 29.01.2014
(73) Patentinhaber: Brose Schliesssysteme GmbH & Co. KG, 42369 Wuppertal (DE)
(72) Erfinder: Nass, Ulrich, 45479 Mülheim an der Ruhr (DE)
(74) Vertreter: Gottschald, Jan

(56) Entgegenhaltungen:
- EP-A2- 0 828 049
- EP-A2- 2 248 972
- EP-A2- 2 339 098
- WO-A2-2012/107023
- DE-A1- 19 902 561
- DE-U1-202006 012 091
- DE-U1-202011 002 662
- US-A1- 2003 234 544

## Beschreibung

Die Erfindung betrifft ein Kraftfahrzeugschloss mit den Merkmalen des Oberbegriffs von Anspruch 1 sowie ein Verfahren für den Betrieb eines solchen Kraftfahrzeugschlosses mit den Merkmalen des Oberbegriffs von Anspruch 13.

Unter dem Begriff "Kraftfahrzeugschloss" sind vorliegend alle Arten von Tür-, Hauben- oder Klappenschlössern zusammengefasst. Dem Kraftfahrzeugschloss ist regelmäßig ein Betätigungselement wie ein Türaußengriff oder ein Türinnengriff zugeordnet, durch den das Kraftfahrzeugschloss benutzerseitig betätigbar ist.

Ein bekanntes Kraftfahrzeugschloss (EP 2 339 098 A2) ist mit den üblichen Schließelementen "Schlossfalle" und "Sperrklinke" ausgestattet, wobei die Schlossfalle in ebenfalls üblicher Weise mit einem Schließkeil, Schließkloben o. dgl. zusammenwirkt, um die zugeordnete Kraftfahrzeugtür in ihrer geschlossenen Stellung zu halten.

Der Crashsicherheit kommt bei dem in Rede stehenden Kraftfahrzeug ganz besondere Bedeutung zu. Dabei ist vor allem dafür Sorge zu tragen, dass die auf einen Crashfall zurückgehenden Crashbeschleunigungen nicht zu einem ungewünschten Öffnen der Kraftfahrzeugtür o. dgl. führen. Insbesondere ist sicherzustellen, dass die Crashbeschleunigungen kein selbsttätiges Ausheben der Sperrklinke verursachen.

Bei dem bekannten Kraftfahrzeugschloss ist hierfür ein verstellbares Crashelement vorgesehen, das durch die Crashbeschleunigungen auslenkbar ist und im ausgelenkten Zustand eine Blockierung der Sperrklinkenbetätigung bewirkt. Damit ist sichergestellt, dass es im Crashfall nicht zu einem Ausheben der Sperrklinke kommen kann. In einer alternativen Ausgestaltung ist ein Freilaufelement vorgesehen, das in eine Freilaufstellung auslenkbar ist, in der eine Betätigungsbewegung der Sperrklinkenbetätigung durch das Freilaufelement in eine Freilaufbewegung überführbar ist.

Das bekannte Kraftfahrzeugschloss hat sich insbesondere im Hinblick auf seine Eigenschaften im Crashfall bewährt. Allerdings ist vom Auftreten der Crashbeschleunigungen bis zur Blockierung der Sperrklinkenbetätigung stets mit einer Reaktionszeit zu rechnen, die auf die notwendige Verstellung des Crashelements zurückgeht.

Bei einem weiteren bekannten Kraftfahrzeugschloss (US 2003/0234544 A1) wird ein Betätigungshebel für die Sperrklinke solange blockiert, bis eine benutzerseitige Sperrklinkenbetätigung stattfindet.

Ein weiteres bekanntes Kraftfahrzeugschloss (EP 0 828 049 A2) ist mit einer Diebstahlsicherung ausgestattet, die ein Koppelglied zwischen einem Koppelelement und der Sperrklinke bereitstellt und außer Eingriff gebracht werden kann.

Noch ein weiteres bekanntes Kraftfahrzeugschloss (EP 2 248 972 A2) ist mit einem Trägheitshebel ausgestattet, der eine temporäre Crashsperre bereitstellt und nur durch Beschleunigung temporär in eine Crashstellung gebracht wird.

Der Erfindung liegt das Problem zugrunde, das bekannte Kraftfahrzeugschloss derart auszugestalten und weiterzubilden, dass das Verhalten im Crashfall weiter optimiert wird.

Das obige Problem wird bei einem Kraftfahrzeugschloss gemäß dem Oberbegriff von Anspruch 1 durch die Merkmale des kennzeichnenden Teils von Anspruch 1 gelöst.

Wesentlich ist die Überlegung, das Crashelement grundsätzlich in der Sperrstellung zu belassen und nur im Zuge der benutzerseitigen Sperrklinkenbetätigung aus der Sperrstellung heraus in eine Betätigungsstellung zu verstellen. Damit ist sichergestellt, dass sich das Crashelement beim Auftreten von Crashbeschleunigungen bereits in der Sperrstellung befindet, aus der heraus ein Ausheben der Sperrklinke nicht möglich ist.

Im Einzelnen ist es so, dass das Crashelement im Normalbetrieb außerhalb der benutzerseitigen Sperrklinkenbetätigung ständig in der Sperrstellung steht und im Zuge der Sperrklinkenbetätigung vor dem Ausheben der Sperrklinke von der Sperrstellung in die Betätigungsstellung verstellt wird.

Der Begriff "Normalbetrieb" bedeutet, dass alle Randbedingungen eines normalbetriebsgemäßen Gebrauchs vorliegen, insbesondere, dass das Bordnetz die vorgesehene elektrische Versorgungsspannung liefert.

In der Sperrstellung sperrt das Crashelement in einer hier nicht beanspruchten Variante. In einer vorschlagsgemäßen Variante lässt das Crashelement die Sperrklinkenbetätigung freilaufen. Das Crashelement wirkt also je nach Variante als Blockierelement oder als Kupplungselement. In der Betätigungsstellung ist es vorgesehen, dass das Crashelement die Sperrklinkenbetätigung erlaubt, also nicht oder nur unwesentlich beeinflusst.

Für die Realisierung der vorschlagsgemäßen, vorübergehenden Verstellung des Crashelements in die Betätigungsstellung sind verschiedene Varianten denkbar. Bei der besonders bevorzugten Variante gemäß Anspruch 6 ist hierfür ein insbesondere elektrischer Crashelementantrieb vorgesehen, durch den das Crashelement in einer Alternative in die Betätigungsstellung verstellbar ist. Für die Realisierung des Crashelementantriebs sind ebenfalls zahlreiche Varianten denkbar. Ein solcher Crashelementantrieb erlaubt eine besonders flexible und auf den jeweiligen Anwendungsfall angepasste Verstellung des Crashelements.

Bei der weiter bevorzugten Ausgestaltung gemäß Anspruch 9 ist eine Steuerung vorgesehen, mit der in einer Variante die Auswertung eines Crashsensors in die Ansteuerung des Crashelementantriebs eingeht. Damit kann auf einfache Weise verhindert werden, dass das Crashelement im Crashfall motorisch fälschlicherweise in die Betätigungsstellung verstellt wird.

Nach einer weiteren Lehre gemäß Anspruch 13, der eigenständige Bedeutung zukommt, wird ein Verfahren für den Betrieb eines vorschlagsgemäßen Kraftfahrzeugschlosses beansprucht.

Wesentlich nach der weiteren Lehre ist, dass das Crashelement im Normalbetrieb im Zuge der benutzerseitigen Sperrklinkenbetätigung vor dem Ausheben der Sperrklinke von der Sperrstellung in die Betätigungsstellung verstellt wird. Auch hier geht es also darum, das Crashelement grundsätzlich in der Sperrstellung zu belassen und nur im Zuge der Sperrklinkenbetätigung in die Betätigungsstellung zu überführen. Auf alle Ausführungen zu dem vorschlagsgemäßen Kraftfahrzeugschloss darf verwiesen werden.

Im Folgenden wird die Erfindung anhand einer lediglich ein Ausführungsbeispiel darstellenden Zeichnung näher erläutert. In der Zeichnung zeigt
- Fig. 1: die Schließelemente "Schlossfalle" und "Sperrklinke" eines vorschlagsgemäßen Kraftfahrzeugschlosses und
- Fig. 2: eine nicht beanspruchte Ausgestaltung eines Crashelementes des Kraftfahrzeugschlosses gemäß Fig. 1 und die für die vorschlagsgemäße Lehre wesentlichen, mit dem Crashelement zusammenwirkenden Komponenten.

Es darf zunächst darauf hingewiesen werden, dass die Zeichnung lediglich die für die Erläuterung der vorschlagsgemäßen Lehre wesentlichen Komponenten zeigt. Dabei ist der Begriff "Kraftfahrzeugschloss" wie im einleitenden Teil der Beschreibung erläutert, weit auszulegen. Er umfasst alle Arten von Tür-, Hauben- oder Klappenschlössern.

Das Kraftfahrzeugschloss ist mit den üblichen Schließelementen "Schlossfalle" 1 und "Sperrklinke" 2 ausgestattet, wobei die Schlossfalle 1 in ebenfalls üblicher Weise mit einem Schließkeil 3 o. dgl. zusammenwirkt, um die Kraftfahrzeugtür o. dgl. in ihrer geschlossenen Stellung zu halten.

Im Normalbetrieb, also wenn wie oben erläutert alle für den normalbetriebsgemäßen Gebrauch erforderlichen Randbedingungen vorliegen, lässt sich die Sperrklinke 2 in einer benutzerseitigen Sperrklinkenbetätigung ausheben, wodurch die Schlossfalle 1 und damit der Schließkeil 3 freigegeben wird. Diese Sperrklinkenbetätigung lässt sich vom Benutzer je nach Ausführungsform beispielsweise mechanisch durch Aufbringung einer Betätigungskraft oder elektrisch durch Betätigung eines Schalters o. dgl. auslösen. Nach erfolgter Sperrklinkenbetätigung lässt sich die Kraftfahrzeugtür o. dgl. in die geöffnete Stellung verstellen. Fig. 1 zeigt die üblichen Schließelemente Schlossfalle 1 und Sperrklinke 2.

Bei dem dargestellten Ausführungsbeispiel weist die Sperrklinke 2 eine Nase 4 auf, die mit einer an einem Sperrklinkenhebel 2a angeordneten Nase 5 zusammenwirkt. Der Sperrklinkenhebel 2a mit der zugeordneten Nase 5 ist in Fig. 2 gezeigt. Eine Verstellung des Sperrklinkenhebels 2a im Uhrzeigersinn führt zu einer entsprechenden Verstellung der Sperrklinke 2 in Fig. 1 im Uhrzeigersinn, also zum Ausheben der Sperrklinke 2 (Fig. 2c)).

Fig. 2 zeigt eine nicht beanspruchte Ausgestaltung eines verstellbaren Crashelementes 6, das in eine in Fig. 2b), c) gezeigte Betätigungsstellung und in eine in Fig. 2a) gezeigte Sperrstellung bringbar ist. In der Betätigungsstellung erlaubt das Crashelement 6 eine Sperrklinkenbetätigung. In der Sperrstellung ist es im dargestellten Ausführungsbeispiel so, dass das Crashelement 6 die Sperrklinkenbetätigung blockiert. Erfindungsgemäß ist es aber vorgesehen, dass das Crashelement 6 als Kupplungselement wirkt und in seiner Sperrstellung die Sperrklinkenbetätigung freilaufen lässt.

Wesentlich ist nun, dass die Anordnung so getroffen ist, dass das Crashelement 6 im Normalbetrieb außerhalb der Sperrklinkenbetätigung ständig, in der Sperrstellung steht (Fig. 2a)) und im Zuge der Sperrklinkenbetätigung vor dem Ausheben der Sperrklinke 2 von der Sperrstellung in die Betätigungsstellung verstellt wird (Fig. 2b), c)).

Besonders vorteilhaft bei der hier nicht beanspruchten Lösung ist die Tatsache, dass das Crashelement 6 im Crashfall bereits in der in Fig. 2a) gezeigten Stellung steht, also den Sperrklinkenhebel 2a blockiert, so dass es zu keinem Ausheben der Sperrklinke 2 kommen kann. Bemerkenswert ist dabei die Tatsache, dass diese Blockierung beim Auftreten von Crashbeschleunigungen ohne irgendeine Reaktionszeit gewährleistet ist.

Nach dem Ausheben der Sperrklinke 2 wird das Crashelement 6 vorzugsweise wieder zurück in die Sperrstellung überführt. Dies kann beispielsweise unmittelbar nach Abschluss der Sperrklinkenbetätigung erfolgen. Die Verstellung des Crashelements 6 in die Betätigungsstellung wird weiter unten noch im Detail erläutert.

Von besonderer Bedeutung für die vorschlagsgemäße Lösung ist eine optimale Auslegung des Crashelements 6. Vorzugsweise ist es so, dass das in der Sperrstellung stehende Crashelement 6 beim Auftreten crashbedingter Beschleunigungen in seiner Sperrstellung verbleibt. Denkbar ist aber eine gewisse Verstellung des Crashelements 6 im Crashfall, soweit die Blockier- oder Kupplungswirkung des Crashelements 6 aufrechterhalten wird.

In besonders bevorzugter Ausgestaltung ist das Crashelement 6 in seine Sperrstellung vorgespannt. Dies ist insofern vorteilhaft, als bei einem Ausfall des Bordnetzes bei entsprechender Auslegung sichergestellt ist, dass das Crashelement 6 stets in seiner Sperrstellung verbleibt. Gerade im Crashfall muss ja damit gerechnet werden, dass das Bordnetz ausfällt.

Denkbar ist aber auch, dass das Crashelement 6 in die Betätigungsstellung vorgespannt ist. Dann sind Vorkehrungen zu treffen, dass das Crashelement 6 auch bei einem Ausfall des Bordnetzes gegen seine Vorspannung in der Sperrstellung verbleibt.

In jedem Fall ist es vorteilhaft, wenn die Sperrstellung des Crashelements 6 einem stabilen Gleichgewichtszustand entspricht, so dass sich das Crashelement 6 gewissermaßen selbst in der Sperrstellung hält.

Für die Verstellung des Crashelements 6 im Zuge der Sperrklinkenbetätigung ist ein vorzugsweise elektrischer Crashelementantrieb 7 vorgesehen, der in Fig. 2 angedeutet ist. Durch den Crashelementantrieb 7 lässt sich das Crashelement 6 in die Betätigungsstellung (Fig. 2b), c)) verstellen. Hier und vorzugsweise ist es außerdem so, dass das Crashelement 6 durch den Crashelementantrieb 7 zurück in die Sperrstellung verstellbar ist. Je nach Auslegung kann es aber auch vorgesehen sein, dass das Crashelement 6 durch den Crashelementantrieb 7 in der Betätigungsstellung und/oder in der Sperrstellung fixierbar ist. Im letztgenannten Fall ist die Fixierung vorzugsweise auch im stromlosen Zustand des Crashelementantriebs 7 gewährleistet, beispielsweise durch die Ausgestaltung des Crashelementantriebs 7 als selbsthemmenden Antrieb.

Bei dem Crashelementantrieb 7 kann es sich um einen Elektromotor mit nachgeschaltetem Getriebe handeln. Denkbar ist auch, dass es sich bei dem Crashelementantrieb 7 um einen Schrittmotor oder um einen Direktantrieb handelt. In besonders bevorzugter Ausgestaltung ergibt sich der oben angesprochene, stabile Gleichgewichtszustand des Crashelements 6 aus einem entsprechenden Verhalten des Crashelementantriebs 7.

Alternativ oder zusätzlich kann eine Halteanordnung vorgesehen sein, durch die das Crashelement 6 in der Betätigungsstellung und/oder in der Sperrstellung fixierbar ist. Denkbar ist beispielsweise, dass eine Magnet-Halteanordnung zur Fixierung des Crashelements 6 in der Sperrstellung, vorzugsweise gegen eine Vorspannung des Crashelements 6, vorgesehen ist.

Je nach Ruhestellung, insbesondere je nach Vorspannung, des Crashelements 6 kann es vorteilhaft sein, dass eine Notspannungsversorgung, beispielsweise ein Kondensator, ein Akku oder eine Batterie, vorgesehen ist, mit der der Crashelementantrieb 7 bzw. die Halteanordnung versorgbar ist. Dies ist insbesondere erforderlich, wenn es zu einem Ausfall des Bordnetzes kommt und das Crashelement 6 in seine Betätigungsstellung vorgespannt ist.

Grundsätzlich kann der Crashelementantrieb 7 direkt über einen Sensor, insbesondere einen Mikroschalter o. dgl., angesteuert werden, der mit einem Türaußengriff o. dgl. gekoppelt ist. In besonders bevorzugter Ausgestaltung ist allerdings eine Steuerung 8 zur Ansteuerung des Crashelementantriebs 7 bzw. der Halteanordnung vorgesehen, der vorzugsweise mit einem solchen Sensor gekoppelt ist. Im Zuge einer Sperrklinkenbetätigung überführt die Steuerung 8 das Crashelement 6 dann mittels des Crashelementantriebs 7 in die Betätigungsstellung. Mit einer solchen Steuerung 8, bei der es sich regelmäßig um eine elektronische Steuerung 8 handelt, lässt sich die Flexibilität bei der motorischen Verstellung des Crashelements 6 beliebig erhöhen. In besonders bevorzugter Ausgestaltung ist beispielsweise ein mit der Steuerung 8 gekoppelter Crashsensor 9 zur Erfassung eines Crashfalls vorgesehen, wobei die Steuerung 8 den Crashelementantrieb 7 im Crashfall hinsichtlich einer Verstellung des Crashelements 6 deaktiviert. Damit ist sichergestellt, dass im Crashfall keine ungewollte Verstellung des Crashelements 6 in seine Betätigungsstellung erfolgt.

In Fig. 2 ist eine Ausgestaltung dargestellt, die nicht Gegenstand der vorschlagsgemäßen Lehre ist, sondern nur dem besseren Verständnis dient. Hier und vorzugsweise ist es so, dass das Crashelement 6 einen federelastisch biegbaren Draht oder Streifen aufweist, wobei die Auslenkbarkeit und die Vorspannung des Crashelements 6 über seine Federelastizität gewährleistet ist. Im Einzelnen geht eine Verstellung des Crashelements 6 auf eine federelastische Auslenkung des Crashelements 6, hier und vorzugsweise auf eine Auslenkung um eine Biegeachse 10 senkrecht zu der jeweiligen Drahterstreckung 11 zurück. Bei der dargestellten und besonders kostengünstig realisierbaren Ausgestaltung ist es sogar so, dass das Crashelement 6 insgesamt aus dem federelastisch biegbaren Draht oder Streifen besteht.

Der Vorteil der Ausgestaltung des Crashelements 6 als Federelement besteht insbesondere darin, dass die Vorspannung des Crashelements 6 wie oben erläutert durch die federnde Wirkung des Crashelements 6 selbst erzeugt wird. Auf ein separates Federelement zur Realisierung der Vorspannung kann also verzichtet werden.

Das Crashelement 6 ist an einer Lagerstelle 12 vorzugsweise fest gelagert. Im Falle der Realisierung eines Festlagers für das Crashelement 6 wirkt das Crashelement 6 gewissermaßen als Biegebalken.

Hinsichtlich der Materialwahl für das Crashelement 6 sind verschiedene bevorzugte Alternativen denkbar. In besonders bevorzugter Ausgestaltung besteht das Crashelement 6 aus einem Metallwerkstoff, vorzugsweise aus Federstahl. Es kann aber auch vorteilhaft sein, das Crashelement 6 in einem Kunststoffwerkstoff auszugestalten.

Auch für die Formgebung des Crashelements 6 sind verschiedene vorteilhafte Alternativen denkbar. Vorzugsweise weist das Crashelement 6 einen kreisförmigen Querschnitt auf. Insbesondere in fertigungstechnischer Hinsicht kann es aber auch vorteilhaft sein, dass das Crashelement 6 bandförmig bzw. streifenförmig ausgestaltet ist, da solche Elemente auf einfache Weise befestigbar sind.

Bei dem dargestellten und insoweit bevorzugten Ausführungsbeispiel ist das Crashelement 6 jedenfalls abschnittsweise gerade ausgestaltet. Dabei ist das Crashelement 6 vorzugsweise als einstückiger Draht ausgebildet, der über seine gesamte Länge dieselben federelastischen Eigenschaften aufweist. Ganz allgemein ist das Crashelement 6 vorzugsweise länglich ausgestaltet.

Der blockierende Eingriff zwischen dem Crashelement 6 und dem Sperrklinkenhebel 2a ist hier durch eine Hakenausformung 13 am Crashelement 6 vorgesehen. In der Sperrstellung kommt die Hakenausformung 13 bei einer Verstellung des Sperrklinkenhebels 2a in Fig. 2 im Uhrzeigersinn in Eingriff mit einem Anschlag 14 am Sperrklinkenhebel 2a. In der Betätigungsstellung des Crashelements 6 ist die Hakenausformung 13 so gelegen, dass sie bei einer Verstellung des Sperrklinkenhebels 2a in Fig. 2 im Uhrzeigersinn in einer Ausnehmung 15 des Sperrklinkenhebels 2a läuft. Andere Varianten für den stellungsabhängigen Eingriff zwischen Crashelement 6 und Sperrklinkenhebel 2a sind denkbar.

Hier und vorzugsweise ist es wie erläutert so, dass das Crashelement 6 in der Sperrstellung in blockierendem Eingriff mit einem mit der Sperrklinke 2 gekoppelten Hebel 2a, nämlich mit dem Sperrklinkenhebel 2a steht. Denkbar ist aber auch, dass das Crashelement 6 unmittelbar mit der Sperrklinke 2 in entsprechenden Eingriff bringbar ist.

Hier und vorzugsweise ist eine Betätigungshebelkette 16 mit einem Betätigungshebel 17 vorgesehen, wobei mittels der Betätigungshebelkette 16 die Sperrklinke 2 manuell aushebbar ist. Die Sperrklinkenbetätigung kann entsprechend - jedenfalls auch - manuell ablaufen. Die Betätigungshebelkette 16 ist in Fig. 2 lediglich angedeutet. Dabei handelt es sich bei dem Betätigungshebel 17 vorzugsweise um einen Innenbetätigungshebel oder um einen Außenbetätigungshebel, der über einen Bowdenzug o. dgl. mit einem Türinnengriff oder einem Türaußengriff gekoppelt ist.

Das Crashelement 6 steht in der Sperrstellung mit irgendeinem Element der Betätigungshebelkette 16, hier und vorzugsweise mit dem Sperrklinkenhebel 2a, alternativ dazu beispielweise mit dem Betätigungshebel 17, in blockierendem Eingriff.

In einer weiteren Alternative kann es vorgesehen sein, dass das Crashelement 6 als Kupplungselement in die Betätigungshebelkette 16 geschaltet ist, in der Sperrstellung die Betätigungshebelkette 16 trennt und damit eine Sperrklinkenbetätigung freilaufen lässt.

Die obige Betätigungshebelkette 16 kann eine in Fig. 2 ebenfalls lediglich angedeutete Schlossmechanik 18 umfassen, die mittels eines Zentralverriegelungsantriebs 19 in verschiedene Funktionszustände wie "verriegelt" und "entriegelt" bringbar ist. In dem Funktionszustand "verriegelt" lässt sich die Sperrklinke 2 regelmäßig über den Innentürgriff, nicht jedoch über den Außentürgriff ausheben, während sich im Funktionszustand "entriegelt" die Sperrklinke 2 sowohl über den Innentürgriff als auch über den Außentürgriff ausheben lässt. Andere Funktionszustände, wie der Funktionszustand "diebstahlgesichert", in dem sich die Sperrklinke 2 weder über den Türinnengriff noch über den Türaußengriff ausheben lässt, sind denkbar.

Der Betätigungshebel 17 lässt sich also ganz allgemein mittels der Schlossmechanik 18 in Abhängigkeit von deren Funktionszustand mit der Sperrklinke 2 kuppeln bzw. von der Sperrklinke 2 entkuppeln. In einer ganz besonders bevorzugten, hier nicht dargestellten Ausgestaltung ist es so, dass der Zentralverriegelungsantrieb 19 zusätzlich als Crashelementantrieb dient. Dies kann dadurch realisiert sein, dass der Zentralverriegelungsantrieb 19 in der einen Verstellrichtung der Einstellung der verschiedenen Funktionszustände und in der anderen Verstellrichtung der Verstellung des Crashelements 6 dient.

Alternativ oder zusätzlich kann ein nicht dargestellter Öffnungshilfsantrieb vorgesehen sein, durch den die Sperrklinke 2 motorisch aushebbar ist, so dass die Sperrklinkenbetätigung jedenfalls auch motorisch ablaufen kann. Der Öffnungshilfsantrieb kann zusätzlich zu der obigen Betätigungshebelkette 16 vorgesehen sein. Die manuelle Betätigungshebelkette 16 dient dann der mechanischen Redundanz, insbesondere wenn das Bordnetz ausfällt.

In besonders bevorzugter Ausgestaltung kann der Öffnungshilfsantrieb zusätzlich als Crashelementantrieb dienen. Eine mögliche Realisierung kann wieder auf den richtungsabhängigen Einsatz des jeweiligen Antriebs zurückgehen.

Nach einer weiteren Lehre, der eigenständige Bedeutung zukommt, wird das oben beschriebene Verfahren für den Betrieb des vorschlagsgemäßen Kraftfahrzeugschlosses als solches beansprucht. Wesentlich dabei ist die Tatsache, dass das Crashelement 6 im Normalbetrieb im Zuge der Sperrklinkenbetätigung vor dem Ausheben der Sperrklinke 2 von der Sperrstellung in die Betätigungsstellung verstellt wird. Auf alle Ausführungen zu dem vorschlagsgemäßen Kraftfahrzeugschloss, die geeignet sind, das vorschlagsgemäße Verfahren zu beschreiben, darf verwiesen werden.

## Patentansprüche

1. Kraftfahrzeugschloss mit den Schließelementen Schlossfalle (1) und Sperrklinke (2), wobei im Normalbetrieb die Sperrklinke (2) in einer benutzerseitigen Sperrklinkenbetätigung aushebbar ist, wobei ein verstellbares Crashelement (6) vorgesehen ist, das in einer Betätigungsstellung die Sperrklinkenbetätigung erlaubt und in einer Sperrstellung die Sperrklinkenbetätigung freilaufen lässt, **dadurch gekennzeichnet,**
**dass** die Anordnung so getroffen ist, dass das Crashelement (6) im Normalbetrieb außerhalb der Sperrklinkenbetätigung ständig in der Sperrstellung steht und im Zuge der Sperrklinkenbetätigung vor dem Ausheben der Sperrklinke (2) von der Sperrstellung in die Betätigungsstellung verstellt wird.

2. Kraftfahrzeugschloss nach Anspruch 1, **dadurch gekennzeichnet, dass** im Zuge der Sperrklinkenbetätigung nach dem Ausheben der Sperrklinke (2) das Crashelement (6) zurück in die Sperrstellung überführt wird.

3. Kraftfahrzeugschloss nach Anspruch 1 oder 2, **dadurch gekennzeichnet, dass** das in der Sperrstellung stehende Crashelement (6) beim Auftreten crashbedingter Beschleunigungen in der Sperrstellung verbleibt.

4. Kraftfahrzeugschloss nach einem der vorhergehenden Ansprüche, **dadurch gekennzeichnet, dass** das Crashelement (6) in die Sperrstellung vorgespannt ist, oder, dass das Crashelement (6) in die Betätigungsstellung vorgespannt ist.

5. Kraftfahrzeugschloss nach einem der vorhergehenden Ansprüche, **dadurch gekennzeichnet, dass** jedenfalls die Betätigungsstellung des Crashelements (6) ein stabiler Gleichgewichtszustand ist.

6. Kraftfahrzeugschloss nach einem der vorhergehenden Ansprüche, **dadurch gekennzeichnet, dass** ein insbesondere elektrischer Crashelementantrieb (7) vorgesehen ist, durch den das Crashelement (6) in die Betätigungsstellung und/oder in die Sperrstellung verstellbar ist, und/oder, durch den das Crashelement (6) in der Betätigungsstellung und/oder in der Sperrstellung fixierbar ist.

7. Kraftfahrzeugschloss nach einem der vorhergehenden Ansprüche, **dadurch gekennzeichnet, dass** eine Halteanordnung, insbesondere eine Magnet-Halteanordnung, vorgesehen ist, durch die das Crashelement (6) in der Betätigungsstellung und/oder in der Sperrstellung fixierbar ist.

8. Kraftfahrzeugschloss nach Anspruch 6 oder 7, **dadurch gekennzeichnet, dass** eine Notspannungsversorgung, insbesondere ein Kondensator, ein Akku oder eine Batterie, vorgesehen ist, mit der der Crashelementantrieb (7) bzw. die Halteanordnung, insbesondere bei einem Ausfall des Bordnetzes, versorgbar ist.

9. Kraftfahrzeugschloss nach einem der Ansprüche 6 bis 8, **dadurch gekennzeichnet, dass** eine Steuerung (8) zur Ansteuerung des Crashelementantriebs (7) bzw. der Halteanordnung vorgesehen ist und dass im Zuge einer Sperrklinkenbetätigung die Steuerung (8) das Crashelement (6) mittels des Crashelementantriebs (7) in die Betätigungsstellung überführt, vorzugsweise, dass ein mit der Steuerung (8) gekoppelter Crashsensor (9) zur Erfassung eines Crashfalls vorgesehen ist und dass die Steuerung (8) den Crashelementantrieb (7) im Crashfall hinsichtlich einer Verstellung des Crashelements (6) deaktiviert.

10. Kraftfahrzeugschloss nach einem der vorhergehenden Ansprüche, **dadurch gekennzeichnet, dass** eine Betätigungshebelkette (16) mit einem Betätigungshebel (17) vorgesehen ist, mittels der die Sperrklinke (2) manuell aushebbar ist und dass die Sperrklinkenbetätigung jedenfalls auch manuell abläuft, vorzugsweise, dass das Crashelement (6) in der Sperrstellung als Kupplungselement in die Betätigungshebelkette (16) geschaltet ist.

11. Kraftfahrzeugschloss nach Anspruch 10, **dadurch gekennzeichnet, dass** eine Schlossmechanik (18) vorgesehen ist, die mittels eines Zentralverriegelungsantriebs (19) in verschiedene Funktionszustände wie "verriegelt" und "entriegelt" bringbar ist, dass mittels der Schlossmechanik (18) in Abhängigkeit von deren Funktionszustand der Betätigungshebel (17) mit der Sperrklinke (2) kuppelbar und von der Sperrklinke (2) entkuppelbar ist.

12. Kraftfahrzeugschloss nach einem der vorhergehenden Ansprüche, **dadurch gekennzeichnet, dass** ein Öffnungshilfsantrieb vorgesehen ist, durch den die Sperrklinke (2) motorisch aushebbar ist und dass die Sperrklinkenbetätigung jedenfalls auch motorisch abläuft.

13. Verfahren für den Betrieb eines Kraftfahrzeugschlosses nach einem der vorhergehenden Ansprüche,
**dadurch gekennzeichnet,**
**dass** das Crashelement (6) im Normalbetrieb im Zuge der Sperrklinkenbetätigung vor dem Ausheben der Sperrklinke (2) von der Sperrstellung in die Betätigungsstellung verstellt wird.

## Claims

1. Motor vehicle lock having the lock elements of the lock latch (1) and detent pawl (2), wherein in the normal operating mode the detent pawl (2) can be lifted out in a user-side detent pawl activation process, wherein an adjustable crash element (6) is provided which in an activation position permits the activation of the detent pawl and in a blocking position allows the activation of the detent pawl to freewheel,
**characterized**
**in that** the arrangement is effected in such a way that outside the activation of the detent pawl in the normal operating mode the crash element (6) is in the locking position, and in the course of the activation of the detent pawl it is adjusted from the locking position into the activation position before the lifting out of the detent pawl (2).

2. Motor vehicle lock according to Claim 1, **characterized in that** in the course of the activation of the detent pawl after the lifting out of the detent pawl (2) the crash element (6) is moved back into the locking position.

3. Motor vehicle lock according to Claim 1 or 2, **characterized in that** the crash element (6) which is in the locking position remains in the locking position when accelerations occur owing to a crash.

4. Motor vehicle lock according to one of the preceding claims, **characterized in that** in the crash element (6) is pre-stressed into the locking position, or **in that** the crash element (6) is pre-stressed into the activation position.

5. Motor vehicle lock according to one of the preceding claims, **characterized in that** in any case the activation position of the crash element (6) is a stable state of equilibrium.

6. Motor vehicle lock according to one of the preceding claims, **characterized in that** an, in particular, electric crash element drive (7) is provided, by which the crash element (6) can be adjusted into the activation position and/or into the locking position and/or by which the crash element (6) can be secured in the activation position and/or in the locking position.

7. Motor vehicle lock according to one of the preceding claims, **characterized in that** a securing arrangement, in particular a magnetic-securing arrangement is provided by which the crash element (6) can be secured in the activation position and/or in the locking position.

8. Motor vehicle lock according to Claim 6 or 7, **characterized in that** an emergency voltage supply, in particular a capacitor, an accumulator or a battery, is provided, with which the crash element drive (7) or the securing arrangement can be supplied, in particular in the case of a failure of the on-board power system.

9. Motor vehicle lock according to one of Claims 6 to 8, **characterized in that** a controller (8) is provided for actuating the crash element drive (7) or the securing arrangement, and **in that** in the course of an activation of the detent pawl the controller (8) moves the crash element (6) into the activation position by means of the crash element drive (7), preferably **in that** a crash sensor (9) which is coupled to the controller (8) is provided for detecting a crash situation, and **in that** in the event of a crash the controller (8) deactivates the crash element drive (7) with respect to an adjustment of the crash element (6).

10. Motor vehicle lock according to one of the preceding claims, **characterized in that** an activation lever chain (16) is provided with an activation lever (17), by means of which the detent pawl (2) can be lifted out manually, and **in that** in any case the activation of the detent pawl also occurs manually, preferably **in that** in the locking position the crash element (6) is shifted as a coupling element into the activation lever chain (16).

11. Motor vehicle lock according to Claim 10, **characterized in that** a lock mechanism (18) is provided which can be moved, by means of a central locking system drive (19), into various functional states such as "locked" and "unlocked", **in that** the activation lever (17) can be coupled to the detent pawl (2) and uncoupled from the detent pawl (2) by means of the lock mechanism (18) as a function of the functional state thereof.

12. Motor vehicle lock according to one of the preceding claims, **characterized in that** an opening auxiliary drive is provided by which the detent pawl (2) can be lifted out by motor, and **in that** the activation of the detent pawl also occurs in any case in a motorized fashion.

13. Method for operating a motor vehicle lock according to one of the preceding claims,
**characterized**
**in that** in the normal operating mode the crash element (6) is adjusted from the locking position into the activation position in the course of the activation of the detent pawl before the lifting out of the detent pawl (2).

## Revendications

1. Serrure de véhicule automobile avec les éléments de fermeture pêne (1) et cliquet (2), dans laquelle en fonctionnement normal le cliquet (2) peut être soulevé lors d'un actionnement de cliquet par un utilisateur, dans laquelle il est prévu un élément de collision déplaçable (6), qui dans une position d'actionnement permet l'actionnement du cliquet et dans une position de blocage laisse tourner librement l'actionnement du cliquet, **caractérisée en ce que** le dispositif est agencé de telle manière qu'en fonctionnement normal en dehors de l'actionnement du cliquet l'élément de collision (6) se trouve en permanence dans la position de blocage et au cours de l'actionnement du cliquet soit déplacé de la position de blocage à la position d'actionnement avant le soulèvement du cliquet (2).

2. Serrure de véhicule automobile selon la revendication 1, **caractérisée en ce qu'**au cours de l'actionnement du cliquet l'élément de collision (6) est ramené dans la position de blocage après le soulèvement du cliquet (2).

3. Serrure de véhicule automobile selon la revendication 1 ou 2, **caractérisée en ce que** l'élément de collision (6) se trouvant dans la position de blocage reste dans la position de blocage lors de l'apparition d'accélérations dues à une collision.

4. Serrure de véhicule automobile selon l'une quelconque des revendications précédentes, **caractérisée en ce que** l'élément de collision (6) est précontraint dans la position de blocage, ou **en ce que** l'élément de collision (6) est précontraint dans la position d'actionnement.

5. Serrure de véhicule automobile selon l'une quelconque des revendications précédentes, **caractérisée en ce que** la position d'actionnement de l'élément de collision (6) est en tout cas un état d'équilibre stable.

6. Serrure de véhicule automobile selon l'une quelconque des revendications précédentes, **caractérisée en ce qu'**il est prévu un entraînement d'élément de collision (7) en particulier électrique, par lequel l'élément de collision (6) peut être déplacé dans la position d'actionnement et/ou dans la position de blocage, et/ou par lequel l'élément de collision (6) peut être fixé dans la position d'actionnement et/ou dans la position de blocage.

7. Serrure de véhicule automobile selon l'une quelconque des revendications précédentes, **caractérisée en ce qu'**il est prévu un élément de maintien, en particulier un élément de maintien magnétique, par lequel l'élément de collision (6) peut être fixé dans la position d'actionnement et/ou dans la position de blocage.

8. Serrure de véhicule automobile selon la revendication 6 ou 7, **caractérisée en ce qu'**il est prévu une alimentation de tension de secours, en particulier un condensateur, un accumulateur ou une batterie, avec laquelle l'entraînement d'élément de collision (7) ou le dispositif de maintien peut être alimenté, en particulier en cas de panne du réseau de bord.

9. Serrure de véhicule automobile selon l'une quelconque des revendications 6 à 8, **caractérisée en ce qu'**il est prévu une commande (8) pour la commande de l'entraînement d'élément de collision (7) ou du dispositif de maintien, et **en ce qu'**au cours d'un actionnement du cliquet la commande (8) transfère l'élément de collision (6) dans la position d'actionnement au moyen de l'entraînement d'élément de collision (7), de préférence **en ce qu'**il est prévu de préférence un détecteur de collision (9) couplé à la commande (8) pour la détection d'un cas de collision, et **en ce que** la commande (8) désactive l'entraînement d'élément de collision (7) en ce qui concerne un déplacement de l'élément de collision (6) en cas de collision.

10. Serrure de véhicule automobile selon l'une quelconque des revendications précédentes, **caractérisée en ce qu'**il est prévu une chaîne de leviers d'actionnement (16) avec un levier d'actionnement (17), au moyen de laquelle le cliquet (2) peut être soulevé manuellement et **en ce que** l'actionnement du cliquet se produit en tout cas aussi manuellement, de préférence **en ce que** l'élément de collision (6) dans la position de blocage est commuté en tant qu'élément de couplage dans la chaîne de leviers d'actionnement (16).

11. Serrure de véhicule automobile selon la revendication 10, **caractérisée en ce qu'**il est prévu un mécanisme de serrure (18), qui peut être amené au moyen d'une commande de verrouillage central (19) dans différents états de fonctionnement, comme "verrouillé" et "déverrouillé", et **en ce que** le levier d'actionnement (17) peut être couplé au cliquet (2) et découplé du cliquet (2) au moyen du mécanisme de serrure (18) en fonction de son état de fonctionnement.

12. Serrure de véhicule automobile selon l'une quelconque des revendications précédentes, **caractérisée en ce qu'**il est prévu une commande auxiliaire d'ouverture, par laquelle le cliquet (2) peut être soulevé par un moteur et **en ce que** l'actionnement du cliquet se produit en tout cas aussi à l'aide d'un moteur.

13. Procédé de fonctionnement d'une serrure de véhicule automobile selon l'une quelconque des revendications précédentes, **caractérisé en ce que** l'on déplace l'élément de collision (6) en fonctionnement normal, au cours de l'actionnement du cliquet, de la position de blocage à la position d'actionnement avant le soulèvement du cliquet (2).
